# EUROPÄISCHE PATENTSCHRIFT

(11) **EP 1 940 594 B1**
(45) Veröffentlichungstag und Bekanntmachung des Hinweises auf die Patenterteilung: **08.07.2009**
(21) Anmeldenummer: 05806448.6
(22) Anmeldetag: 29.10.2005
(51) Int. Cl.: B25F 5/00

(54) **HANDWERKZEUGMASCHINE**
PORTABLE POWER TOOL
OUTIL PORTABLE A MOTEUR

(43) Veröffentlichungstag der Anmeldung: 09.07.2008
(73) Patentinhaber: AEG Electric Tools GmbH, 71364 Winnenden (DE)
(72) Erfinder: EISENHARDT, Armin, 72406 Bisingen (DE); FAHRNER, Horst, 70197 Stuttgart (DE)
(74) Vertreter: Riedel, Peter
(86) Internationale Anmeldenummer: PCT/EP2005/011601
(87) Internationale Veröffentlichungsnummer: WO 2007/048435

(56) Entgegenhaltungen:
- DE-A1- 10 036 078
- DE-A1- 10 055 395
- US-A- 4 936 394
- US-A- 5 692 574
- US-A- 6 148 930
- US-B1- 6 220 367

## Beschreibung

Die Erfindung betrifft eine Handwerkzeugmaschine Gemäß dem Oberbegriff des Anspruchs 1. Eine solche Vorrichtung ist in US 5692574 offenbart.

Eine derartige Werkzeugmaschine ist auch aus der WO 2004/039541 A1 bekannt. Um Schwingungen, die im Betrieb einer solchen Werkzeugmaschine entstehen, vom Griffgehäuse fernzuhalten, schlägt die genannte Druckschrift einen Schwingungsdämpfer vor, der auf der Seite des Motorgehäuses einen Halter und auf der Seite des Griffgehäuses eine Aufnahmeplatte umfaßt, zwischen denen in Achsrichtung ein ringförmiges Dämpfungselement angeordnet ist. Die drei Komponenten des Schwingungsdämpfers sind in axialer Richtung aufeinander geschichtet und in axialer Richtung von einer Anzahl von schraubenförmigen Sicherungselementen durchgriffen. Die Aufnahmeplatte ist an den Sicherungselementen formschlüssig gesichert. Ein Lösen des an der Aufnahmeplatte gehaltenen hinteren Handgriffs vom Motorgehäuse bei beschädigtem Dämpfungselement ist verhindert.

Die vorgenannte Anordnung erfordert in axialer und radialer Richtung einen erheblichen Bauraum und ist kompliziert im Aufbau. Das weiche Dämpfungselement ist im Umfangsbereich ungeschützt und im Betrieb den dort herrschenden rauhen Umgebungsbedingungen ausgesetzt.

In der DE 100 55 395 A1 ist eine elastisch gedämpfte und formschlüssig gesicherte Verbindung zwischen einem Handgriff und einem Motorgehäuse eines Winkelschleifers beschrieben. An der griffseitigen Rückseite des Motorgehäuses ist eine Hülse angeformt, diese wird von einem motorseitigen Abschnitt des Griffteiles übergriffen. Dazwischen liegt ein umlaufender Schwingungsdämpfer. Ein innenseitig umlaufender Bund übergreift einen radial äußeren Bund des Motorgehäuses mit Spiel, wodurch eine formschlüssige Lagesicherung direkt an der im wesentlichen starren Baueinheit aus der Befestigungshülse und dem Motorgehäuse gebildet ist.

Der Erfindung liegt die Aufgabe zugrunde, eine gattungsgemäße Werkzeugmaschine derart weiterzubilden, daß eine Dämpfungs- und Sicherungsfunktion bei vereinfachtem Aufbau gewährleistet ist.

Diese Aufgabe wird durch eine Handwerkzeugmaschine mit den Merkmalen des Anspruchs 1 gelöst.

Gemäß der Erfindung sind die Dämpfungshülse und der Griffhalter als Zwei-Komponenten-Spritzgußbauteil ausgeführt. Neben einer Verringerung des Herstellungs- und Montageaufwandes sind insbesondere Lagetoleranzen der einzelnen Baueile untereinander vermieden. Klar definierte Anlageflächen zwischen den einzelnen Komponenten können konstruktiv präzise vorgegeben werden und bleiben über einen langen Betriebszeitraum infolge der Vermeidung des Eindringens von Schmutz und Feuchtigkeit konstant. Durchbrüche in einem Hülsenabschnitt des Griffhalters und/oder der Befestigungshülse sind dabei zweckmäßig vom Material der Dämpfungshülse ausgefüllt. Neben einer klebenden Materialverbindung der einzelnen Komponenten ist auch ein Formschluß gegeben, der eine dauerhafte Lagefixierung der einzelnen Bauteile zueinander sicherstellt.

Dazu wird eine Handwerkzeugmaschine vorgeschlagen, bei der der Schwingungsdämpfer aus einer dem Motorgehäuse zugeordneten Befestigungshülse, einer koaxial die Befestigungshülse umgreifenden elastischen Dämpfungshülse und einem ebenfalls koaxial die Befestigungshülse und die Dämpfungshülse umgreifenden, dem Griffgehäuse zugeordneten Griffhalter aufgebaut ist. Die im wesentlichen starre Baueinheit aus dem Griffhalter und dem Griffgehäuse ist formschlüssig mit Spiel direkt an der im wesentlichen starren Baueinheit aus der Befestigungshülse und dem Motorgehäuse gesichert. Bei der vorgeschlagenen koaxialen Bauweise des Schwingungsdämpfers sind die Befestigungshülse, die elastische Dämpfungshülse und der Griffhalter in radialer Richtung geschichtet, was eine dünnwandige Bauweise erlaubt. Die spielbehaftete, formschlüssige Sicherung der im wesentlichen starren Baueinheit aus dem Griffhalter und dem Griffgehäuse an der ebenfalls im wesentlichen starren Baueinheit aus der Befestigungshülse und dem Motorgehäuse erlaubt eine freie elastische, schwingungsdämpfende Relativverformung zwischen beiden starren Baueinheiten und damit eine wirksame Schwingungsentkopplung. Der spielbehaftete Formschluß sichert das Griffgehäuse am Motorgehäuse, ohne die Schwingungsentkopplung zu behindern. Durch die direkte formschlüssige Sicherung zwischen den beiden vorgenannten Baueinheiten kann auf zusätzliche Sicherungsmittel verzichtet werden. Insbesondere der Schwingungsdämpfer braucht keine,geometrische Anpassung zur Aufnahme solcher Sicherungselemente aufzuweisen, was zur Verkleinerung seines Bauvolumens beiträgt. Die Dämpfungshülse kann allein unter den Gesichtspunkten der erforderlichen Dämpfungswirkung ausgelegt werden, ohne in ihrer Funktion durch separate Sicherungselemente beeinträchtigt zu sein.

In einer vorteilhaften Ausführung übergreift das Griffgehäuse in einer Axialrichtung den Schwingungsdämpfer in Richtung des Motorgehäuses und ist mit Spiel direkt am Motorgehäuse gesichert. Hierbei besteht die Sicherungskette aus nur zwei Gliedern, nämlich dem Griffgehäuse und dem Motorgehäuse, während alle weiteren Glieder wie die Befestigungshülse, die Dämpfungshülse und der Griffhalter aus dieser Sicherungskette herausgenommen sind. Die erzielte Sicherungsfunktion beschränkt sich nicht nur auf Schäden in der Dämpfungshülse, sondern deckt auch Schäden an der Befestigungshülse oder am Griffhalter mit ab. Des weiteren führt die außenseitig übergreifende Anordnung des Griffgehäuses zu einer Schutzfunktion des Schwingungsdämpfers. Sämtliche Einzelkomponenten des Schwingungsdämpfers sind nach außen durch den übergreifenden Bereich des Griffgehäuses abgedeckt. Schmutz, Feuchtigkeit, UV-Strahlung oder andere nachteilige Umwelteinflüsse sind vom Schwingungsdämpfer ferngehalten.

In bevorzugter Weiterbildung weist das Motorgehäuse abseits der Befestigungshülse eine radial nach außen offene Umfangsnut auf, in die ein radial nach innen gerichteter Ringflansch des Griffgehäuses mit Spiel eingreift. Die Anordnung der Umfangsnut im Umfangsbereich des Motorgehäuses erzielt im Zusammenspiel mit dem Ringflansch eine hohe Tragfähigkeit. Befestigungshülse und Ringflansch bilden zusammen eine Labyrinthdichtung, die die abdeckende Schutzfunktion für den Schwingungsdämpfer steigert.

In einer weiteren zweckmäßigen Ausführung weist der Griffhalter mindestens einen radial nach innen gerichteten Sicherungsvorsprung auf, der mit Spiel in eine Sicherungsaufnahme der Befestigungshülse eingreift. Unter Beibehaltung der platzsparenden koaxialen und in radialer Richtung geschichteten Bauweise erfolgt die Lagesicherung des Griffgehäuses gegenüber dem Motorgehäuse mittelbar durch direkte Wechselwirkung zwischen dem Griffhalter und der Befestigungshülse. Auch hier ist ein direkter, unmittelbarer und spielbehafteter Formschluß ohne zusätzliche Befestigungsglieder gegeben. Griffgehäuse und Motorgehäuse brauchen nicht in direkter sichernder Wechselwirkung zueinander stehen. Der Schwingungsdämpfer kann mit maximalem Radius zur Gerätelängsachse ringförmig im Bereich der Außenkontur von Motorgehäuse und Griffgehäuse angeordnet sein. Bei der koaxialen, radial geschichteten Bauweise übt der außenseitige, hülsenförmige Griffhalter eine Schutzfunktion auf die empfindliche Dämpfungshülse aus.

In bevorzugter Weiterbildung ist der Sicherungsvorsprung gemeinsam mit einem radialen Dämpfungsabschnitt der Dämpfungshülse von außen nach innen in die Sicherungsaufnahme hineingeführt, wobei der radiale Dämpfungsabschnitt das Spiel zwischen dem Sicherungsvorsprung und der Sicherungsaufnahme ausfüllt. Es handelt sich demnach um kein gänzlich freies Spiel, sondern um ein Spiel, welches durch die elastische Verformung des radial nach innen ragenden Dämpfungsabschnittes zugelassen wird. Spalte, Hohlräume oder dgl., in denen sich bewegungshindernd Schmutz festsetzen könnte, sind vermieden.

In bevorzugter Weiterbildung ist zwischen dem Griffhalter und dem Motorgehäuse in der Axialrichtung ein insbesondere umlaufender Spalt vorgesehen, aus dem eine Stoßkante der Dämpfungshülse radial über die Kontur des Griffhalters und des Motorgehäuses hervorsteht. Die Dämpfungshülse übt dabei eine Mehrfachfunktion aus. Das gummielastische, weiche Material der Dämpfungshülse verringert im Bereich der Stoßkante die Gerätebelastung bei äußeren Stoß- oder Schlagbelastungen. Die rutschhemmenden haptischen Eigenschaften des Dämpfermaterials steigern die Griffigkeit des Gerätegehäuses. Gleichzeitig wirkt die Stoßkante auch als Abdichtung im umlaufenden Spalt zwischen Motorgehäuse und Griffgehäuse, so daß das Eindringen von Schmutz und Feuchtigkeit wirksam vermieden ist. Alternativ oder zusätzlich kann auch eine über die Kontur des Griffhalters hervorstehende, außenseitig des Griffhalters angeordnete und insbesondere einteilig und materialeinheitlich mit der Dämpfungshülse ausgeführte Stoßkante vorgesehen sein, die zur Verbesserung der Griffigkeit und zur Verminderung von Stoßbelastungen beiträgt.

In zweckmäßiger Weiterbildung weist die Dämpfungshülse einen axialen Dämpfungsabschnitt auf, der in der Axialrichtung zwischen einer Stirnfläche des Halters und einer dem Motorgehäuse zugeordneten Stirnfläche liegt. Neben dem koaxial, radial geschichteten Abschnitt des Schwingungsdämpfers, der im Betrieb vorrangig einer Schubbeanspruchung unterliegt, ist auch ein Abschnitt geschaffen, der Zug- und Druckbeanspruchungen ausgesetzt ist. Es ist eine erhöhte Anzahl von Freiheitsgraden zur konstruktiven Anpassung des Schwingungs- und Dämpfungsverhaltens gegeben.

In einer bevorzugten Ausführungsform ist die Baueinheit aus dem Griffhalter und der Dämpfungshülse in Form zweier fest miteinander verbundener Halbschalen ausgeführt. Insbesondere ist eine Teilungsebene der beiden Halbschalen bezogen auf die Axialrichtung in einem Winkel, insbesondere in 90° zu einer Teilungsebene von zwei Gehäuseschalen des Motorgehäuses angeordnet. Die verdrehte Anordnung beider Teilungsebenen zueinander erlaubt die Nutzung der beiden Halbschalen auch als Verbindungselement für die beiden Gehäuseschalen des Motorgehäuses. Der Montageaufwand ist verringert. Verschlissene Schwingungsdämpfer lassen sich durch einfaches Austauschen der als Einzelteile ausgeführten Halbschalen ersetzen. Eine Verbindung der beiden Halbschalen miteinander erfolgt zweckmäßig durch Verschraubung oder durch Aufschieben eines außenliegenden, umlaufenden Klemmringes.

Ausführungsbeispiele sind im folgenden anhand der Zeichnung näher beschrieben. Es zeigen:
- Fig. 1: in einer teilweise geschnittenen Seitenansicht eine erfindungsgemäße Handwerkzeugmaschine am Beispiel eines Winkelschleifers mit einer ersten Ausführungsform des Schwingungsdämpfers;
- Fig. 2: eine perspektivische Explosionsdarstellung einer Gehäuseschale des Motorgehäuses nach Fig. 1 im Bereich und des daran angrenzenden Schwingungsdämpfers;
- Fig. 3: die Einzelheit III nach Fig. 1 mit Details zum Aufbau des koaxial aufgebauten und radial geschichteten Schwingungsdämpfers und einer direkten, den Schwingungsdämpfer umgreifenden Lagesicherung des Griffgehäuses am Motorgehäuse;
- Fig. 4: eine Explosionsdarstellung eines weiteren Ausführungsbeispiels der Erfindung mit einem Schwingungsdämpfer in Form von zwei separaten Halbschalen und einer Lagesicherung an der dem Motorgehäuse zugeordneten Befestigungshülse;
- Fig. 5: eine Längsschnittdarstellung der Anordnung nach Fig. 4 mit Einzelheiten zum Zusammenspiel der einzelnen Komponenten im Bereich des Schwingungsdämpfers;
- Fig. 6: eine Variante der Anordnung nach Fig. 4 mit verschraubten Halbschalen des Schwingungsdämpfers;
- Fig. 7: eine Schnittdarstellung der Anordnung nach Fig. 6 im Bereich des Schwingungsdämpfers mit Einzelheiten einer einteilig angeformten zusätzlichen Stoßkante.

Fig. 1 zeigt in einer teilweise geschnittenen Seitenansicht eine erfindungsgemäße Handwerkzeugmaschine am Beispiel eines Trennschleifers. In einem Motorgehäuse 1 der Werkzeugmaschine ist ein nicht näher dargestellter Elektromotor angeordnet, der über ein ebenfalls nicht dargestelltes, in einem Getriebegehäuse 30 angeordnetes Winkelgetriebe ein Arbeitswerkzeug am Beispiel einer Trennscheibe 32 antreibt. Die Trennscheibe 32 ist an einer drehend um eine Drehachse 33 angetriebenen Werkzeugwelle 31 gehalten, wobei die Drehachse 33 etwa rechtwinklig zu einer Längsachse 29 des näherungsweise zylindrischen, hier leicht konischen Motorgehäuses 1 liegt. An der dem Getriebegehäuse 30 gegenüberliegenden Stirnseite des Motorgehäuses 1 ist ein Griffgehäuse 3 angeordnet, welches verschiedene Bedienelemente für den Antriebsmotor aufnehmen kann und einen hinteren Handgriff der Werkzeugmaschine bildet.

Im Betrieb erzeugen der Antriebsmotor und die Trennscheibe 32 Schwingungen, die sich auf das Motorgehäuse 1 und daran gehaltene Bauteile übertragen. Zur Abkopplung dieser Schwingungen vom Griffgehäuse 3 ist dieses mittels eines elastischen Schwingungsdämpfers 2 am Motorgehäuse 1 befestigt. Der gummielastische Schwingungsdämpfer 2 läßt eine schwingende Relativbewegung des Motorgehäuses 1 relativ zum Griffgehäuse 3 zu. Seine elastische Nachgiebigkeit ist derart ausgelegt, daß sich die Schwingungen nur deutlich verringert auf den Handgriff 3 übertragen. Hinzu kommt eine Dämpfungswirkung des im Schwingungsdämpfer 2 eingesetzten gummielastischen Materials.

Durch die relative Lage des Griffgehäuses 3 zum Motorgehäuse 1 ist eine Axialrichtung 7 vorgegeben, die im gezeigten Ausführungsbeispiel etwa parallel zur Längsachse 29 des Motorgehäuses 1 liegt. Das Griffgehäuse 3 übergreift in der Axialrichtung 7 den Schwingungsdämpfer 2 in Richtung auf das Motorgehäuse 1 und ist mit Spiel direkt am Motorgehäuse 1 gesichert. Weitere Einzelheiten hierzu sind im Zusammenhang mit den Fig. 2 und 3 näher erläutert. Das Spiel zwischen dem Griffgehäuse 3 und dem Motorgehäuse 1 erlaubt einerseits.eine schwingungsentkoppelnde Relativbewegung zwischen den beiden vorgenannten Baugruppen. Andererseits verhindert die spielbehaftete Sicherung am Motorgehäuse 1, daß bei Verschleiß oder Schädigung des Schwingungsdämpfers 2 sich das Griffgehäuse 3 vom Motorgehäuse 1 löst.

Der Schwingungsdämpfer 2 ist vergleichbar zu einem in der Axialrichtung 7 liegenden Rohrabschnitt aufgebaut, der etwa koaxial zur Längsachse 29 angeordnet ist und nahe der Umfangskontur des Motorgehäuses 1 bzw. des Griffgehäuses 3 umläuft. Hierzu ist der Schwingungsdämpfer 2 aus einer dem Motorgehäuse 1 zugeordneten Befestigungshülse 4, einer koaxial die Befestigungshülse 4 umgreifenden elastischen Dämpfungshülse 5 und einem ebenfalls koaxial die Befestigungshülse 4 und die Dämpfungshülse 5 umgreifenden, dem Griffgehäuse 3 zugeordneten Griffhalter 6 aufgebaut. Der koaxiale Aufbau ist derart gewählt, daß die Befestigungshülse 4 und der Griffhalter 6 mit der zwischenliegenden Dämpfungshülse 5 radial von innen nach außen geschichtet aufgebaut sind. Das Griffgehäuse 3 ist mit dem Griffhalter 6 fest verbunden und bildet gemeinsam mit diesem eine Baueinheit, die bezogen auf die gummielastische Nachgiebigkeit der Dämpfungshülse insgesamt im wesentlichen starr ist. Vergleichbares gilt für die Baueinheit aus dem Motorgehäuse 1 und der sich stirnseitig vom Motorgehäuse 1 erhebenden Befestigungshülse 4, die ebenfalls bezogen auf die Nachgiebigkeit der Dämpfungshülse 5 im wesentlichen starr ist. Die schwingungsentkoppelnde und schwingungsdämpfende Relativbewegung zwischen beiden Bauteilen ist im wesentlichen auf die Verformung der Dämpfungshülse 5 beschränkt.

Anstelle des hier gezeigten Winkelschleifers können auch andere vergleichbare Handwerkzeugmaschinen, insbesondere mit elektromotorischem Antrieb wie Bohrmaschinen oder dgl., vorgesehen sein.

Fig. 2 zeigt eine Explosionsdarstellung einer einzelnen Gehäuseschale 26 des Motorgehäuses 1 nach Fig. 1 im Bereich des Schwingungsdämpfers 2. Eine gegenüberliegende, hier nicht gezeigte Gehäuseschale ist etwa spiegelsymmetrisch nach dem gleichen Prinzip aufgebaut und ergänzt sich bei der Montage mit der hier gezeigten Halbschale 26 zum Motorgehäuse 1 mit dem angeformten Schwingungsdämpfer 2. Es ist zu erkennen, daß die Befestigungshülse 4 einteilig mit dem Motorgehäuse 1 ausgeführt ist. Es kann auch eine zweiteilige Bauweise zweckmäßig sein.

Bezogen auf die Axialrichtung 7 ist zwischen der Befestigungshülse 4 und dem Motorgehäuse 1 eine radial nach außen offene, kreisförmig umlaufende Umfangsnut 8 angeordnet, die in der Axialrichtung 7 zum Motorgehäuse 1 hin durch eine Stirnwand 35 und in Gegenrichtung zur Befestigungshülse 4 hin durch einen umlaufenden, äußeren Ringflansch 34 begrenzt ist.

Der Griffhalter 6 umfaßt einen zylindrischen Hülsenabschnitt 19, an den sich stirnseitig auf der dem Motorgehäuse 1 abgewandten Seite ein radial nach außen sich erhebender, umlaufender äußerer Ringflansch 36 anschließt. Die Befestigungshülse 4 und der Hülsenabschnitt 19 des Griffhalters 6 sind mit einer Anzahl von Durchbrüchen 20, 21 versehen. Entsprechend der Darstellung nach den Fig. 1 und 3 sind die Dämpfungshülse 5, der Griffhalter 6 und die Befestigungshülse 4 einteilig als Zwei-Komponenten-Spritzgußbauteil ausgeführt, wobei der Hülsenabschnitt 19 des Griffhalters 6 und die Befestigungshülse 4 in radialer Richtung beidseitig vom Material der Dämpfungshülse 5 umschlossen sind. Während des Spritzgußvorganges durchdringt das Material der Dämpfungshülse 5 die Durchbrüche 20, 21, wodurch eine innige, formschlüssige Verbindung der Dämpfungshülse 5 mit der Befestigungshülse 4 und dem Griffhalter 6 herbeigeführt wird. In Verbindung mit der einteiligen und materialeinheitlichen Ausgestaltung des Motorgehäuses 1 mit der Befestigungshülse 4 ist die gezeigte Gehäuseschale 26 mit einer zugeordneten Halbschale des Schwingungsdämpfers 2 einteilig als Zwei-Komponenten-Spritzgußbauteil ausgeführt. Es kann auch zweckmäßig sein, bei entsprechender geometrischer Gestaltung die Befestigungshülse 4, die Dämpfungshülse 5 und den Griffhalter 6 als voneinander separate Einzelteile zu fertigen.

Fig. 3 zeigt in vergrößerter Ansicht die Einzelheit III nach Fig.. 1 mit dem in Fig. 2 gezeigten Motorgehäuse 1 und dem dort ebenfalls gezeigten Schwingungsdämpfer 2 im montierten Zustand. Demnach ist zu erkennen, daß die Dämpfungshülse 5 im Querschnitt etwa S-förmig ausgebildet ist, wobei die Befestigungshülse 4 in radialer Richtung innen und außen vom Material der Dämpfungshülse 5 vollständig umschlossen ist. Gleiches gilt auch für den Hülsenabschnitt 19 des Griffhalters 6, wobei zur Erzeugung der erforderlichen elastischen Nachgiebigkeit der größere Materialquerschnitt der Dämpfungshülse 5 in radialer Richtung zwischen der Befestigungshülse 4 und dem Griffhalter 6 liegt. Der äußere Ringflansch 34 und der Hülsenabschnitt 19 des Griffhalters 6 weisen einander mit Abstand zugewandte Stirnflächen 18, 17 auf, zwischen denen spielfrei ein einteilig angeformter axialer Dämpfungsabschnitt 16 der Dämpfungshülse 5 liegt, und der zur Aufnahme von in der Axialrichtung 7 verlaufenden Druckspannungen vorgesehen ist.

Der äußere Ringflansch 36 des Griffhalters 6 steht in radialer Richtung über das Material der Dämpfungshülse 5 hervor und greift spielfrei in eine innere Ringnut 37 des Griffgehäuses 3 ein. Der Griffhalter 6 ist separat zum Griffgehäuse 3 ausgeführt. Durch den spielfreien Eingriff des äußeren Ringflansches 36 in die innere Ringnut 37 ist eine im wesentlichen starre und unverrückbare Verbindung zwischen dem Griffgehäuse 3 und dem Griffhalter 6 hergestellt. Es kann auch eine Ausführung zweckmäßig sein, die eine veränderliche Drehwinkellage des Griffgehäuses 3 relativ zum Griffhalter 6 um die in Fig. 1 gezeigte Längsachse 29 herum zuläßt, wobei das Zusammenspiel aus dem äußeren Ringflansch 36 und der inneren Ringnut 37 eine biegesteife Verbindung zwischen dem Griffgehäuse 3 und dem Griffhalter 6 herstellt.

Der Darstellung nach Fig. 3 ist noch zu entnehmen, daß der Schwingungsdämpfer 2 radial außen nahe der Umfangskontur des Motorgehäuses 1 und des Griffgehäuses 3 umläuft und außenseitig von einem geschnitten dargestellten Abschnitt des Griffgehäuses 3 in der Axialrichtung 7 zum Motorgehäuse 1 hin übergriffen ist. Ohne weitere mechanische Anbindung des Griffgehäuses 3 an den Schwingungsdämpfer 2 trägt das Griffgehäuse 3 an seinem dem Motorgehäuse 1 zugewandten stirnende innenseitig seiner geschnitten dargestellten Umfangswand einen radial nach innen gerichteten umlaufenden Ringflansch 9, der mit freiem Spiel in die Umfangsnut 8, des Motorgehäuse 1 eingreift. Der Ringflansch 9 liegt mit radialem Abstand zum Boden der Umfangsnut 8 und mit axialem Abstand jeweils zur Stirnwand 35 und zum äußeren Ringflansch 34. Der radial nach innen gerichtete Ringflansch 9 greift jedoch so tief in die Umfangsnut 8 hinein, daß er bezogen auf die Axialrichtung 7 in Überdeckung mit dem äußeren Ringflansch 34 des Motorgehäuses 1 liegt. Das axiale und radiale Spiel zwischen dem Ringflansch 9 und der Umfangsnut 8 erlaubt eine frei schwingende Relativbewegung der Baugruppe aus dem Motorgehäuse 1 und der Befestigungshülse 4 relativ zu der Baugruppe aus dem Griffgehäuse 3 und dem Griffhalter 6. Bei Verschleiß oder Beschädigung oder gar Bruch der Befestigungshülse 4, der Dämpfungshülse und/oder des Griffhalters 6 ist das Griffgehäuse 3 direkt am Motorgehäuse 1 gegen Ablösung gesichert, indem der Ringflansch 9 formschlüssig mit Spiel in die Umfangsnut 8 eingreift.

Fig. 4 zeigt ein weiteres Ausführungsbeispiel der Erfindung, bei dem ein perspektivisch dargestelltes Motorgehäuse 1 entsprechend der Darstellung nach Fig. 1 und ein zwei Halbschalen 22, 23 umfassender Schwingungsdämpfer 2 vorgesehen sind. Das Motorgehäuse 1 besteht aus zwei Gehäuseschalen 26, 27. Eine Trennlinie 41 deutet eine in Fig. 5 näher dargestellte Teilungsebene 25 zwischen den beiden Gehäuseschalen 26, 27 an. Bezogen auf die Axialrichtung 7 ist beidseitig der Befestigungshülse 4 je ein radial nach außen sich erhebender Ringflansch 38, 39 vorgesehen. Zwischen den beiden Ringflanschen 38, 39 ist die Befestigungshülse 4 an zwei diametral sich gegenüberliegenden Stellen mit einer Sicherungsaufnahme 11 in Form eines offenen Durchbruchs versehen.

Separat zum Motorgehäuse 1 sind die beiden Halbschalen 22, 23 des Schwingungsdämpfers 2 ausgeführt, zwischen denen eine Teilungsebene 24 liegt. Die beiden Halbschalen 22, 23 sind jeweils einteilig als Zwei-Komponenten-Spritzgußbauteil separat vom Griffgehäuse 3 (Fig. 1) und vom Motorgehäuse 1 ausgeführt und umfassen Halbschalen der Dämpfungshülse 5 und des Griffhalters 6. Die Dämpfungshülse 5 und der Griffhalter 6 können auch separat voneinander in Form von einzelnen Halbschalen hergestellt sein. Beide Halbschalen 22, 23 sind mittig auf ihrer Innenseite mit jeweils einem radial nach innen sich erhebenden Sicherungsvorsprung 10 versehen, der im montierten Zustand in die zugeordnete Sicherungsaufnahme 11 der Befestigungshülse 4 eingreift. Zur festen Verbindung der beiden Halbschalen 22, 23 miteinander ist ein umlaufender etwa zylindrischer Klemmring 28 vorgesehen, der im montierten Zustand auf einer zugeordneten umlaufenden zylindrischen Außenfläche 40 der beiden Halbschalen 2, 23 zu liegen kommt.

Fig. 5 zeigt in einer Längsschnittdarstellung die Anordnung nach Fig. 4 im montierten Zustand. Die beiden diametral sich gegenüberliegenden Sicherungsvorsprünge 10 des hülsenförmigen Griffhalters 6 sind radial nach innen gerichtet und greifen von außen nach innen mit Spiel in die jeweils zugeordnete Sicherungsaufnahme 11 der Befestigungshülse 4 ein. Vergleichbar zum freien Spiel zwischen dem Ringflansch 9 und der Umfangsnut 8 nach Fig. 3 kann auch hier ein freies radiales und axiales Spiel zwischen dem Sicherungsvorsprung 10 und der Sicherungsaufnahme 11 zweckmäßig sein.

Im gezeigten Ausführungsbeispiel sind die beiden Sicherungsvorsprünge 10 gemeinsam mit einem radialen Dämpfungsabschnitt der Dämpfungshülse 5 von außen nach innen durch die Sicherungsaufnahme 11 hindurchgeführt. Der radial nach innen sich erhebende Dämpfungsabschnitt 12 der Dämpfungshülse 5 umschließt dabei den Sicherungsvorsprung 10 vollständig und ragt gemeinsam mit diesem bis ins Innere der Befestigungshülse 4 hinein. Der radiale Dämpfungsabschnitt 12 füllt das Spiel zwischen dem Sicherungsvorsprung 10 und der Sicherungsaufnahme 11 aus und läßt aufgrund seiner elastischen Nachgiebigkeit eine Relativbewegung der starren Baueinheit aus dem Motorgehäuse 1 und der Befestigungshülse 4 relativ zu der starren Baueinheit aus dem hier nicht gezeigten Griffgehäuse 3 (Fig. 1) und dem Griffhalter 6 zu. Der in radialer Richtung verlaufende Eingriff des Sicherungsvorsprungs 10 in die Sicherungsaufnahme 11 bewirkt einen spielbehafteten Formschluß, der beim Versagen der Dämpfungshülse 5 die Baueinheit aus dem Griffgehäuse 3 (Fig. 1) und dem Griffhalter 6 an der Baueinheit aus dem Motorgehäuse 1 und der Befestigungshülse 4 gegen Ablösen sichert.

Bezogen auf die Axialrichtung 7 ist zwischen dem Griffhalter 6 und dem Motorgehäuse 1 ein umlaufender Spalt 13 vorgesehen, der vom einteilig angeformten Material der gummielastischen Dämpfungshülse 5 ausgefüllt ist. Das Material der Dämpfungshülse 5 ist dabei derart ausgeformt, daß eine über die Kontur des Griffhalters 6 und des Motorgehäuses 1 hervorstehende, im Querschnitt gerundete umlaufende Stoßkante 14 gebildet ist. Gleichzeitig ist dadurch auch ein axialer Dämpfungsabschnitt 16 der Dämpfungshülse 5 gebildet, der elastisch federnd zwischen Stirnflächen 17, 18 des Motorgehäuses 1 bzw. des Griffhalters 6 liegt. Neben einer Dichtwirkung ist auch eine Aufnahme von in der Axialrichtung 7 wirkenden Druckspannungen gegeben. Des weiteren ist der in der Axialrichtung 7 durch die beiden Ringflansche 38, 39 und in der Radialrichtung durch die Umfangswand des Griffhalters 6 und die Befestigungshülse 4 begrenzte Raum zumindest näherungsweise vollständig mit dem Material der Dämpfungshülse 5 ausgefüllt. Dabei sind auch die beiden Ringflansche 38, 39 vollständig vom Material der Dämpfungshülse 5 umschlossen.

Der Darstellung nach Fig. 5 ist noch zu entnehmen, daß die Teilungsebene 24 zwischen den beiden Halbschalen 22, 23 des Schwingungsdämpfers 2 bezogen auf die Längsachse 29 um 90° gegenüber der Teilungsebene 25 zwischen den beiden in Fig. 4 dargestellten Gehäuseschalen 26, 27 des Motorgehäuses 1 verdreht liegt. Die Teilungsebene 25 liegt hier in der Zeichnungsebene, während die Teilungsebene 24 senkrecht dazu steht. Außenseitig läuft der Klemmring 28 um die beiden Halbschalen 22, 23 des Schwingungsdämpfers 2 herum und hält diese zusammen. Da die beiden Halbschalen 22, 23 die einteilig am Motorgehäuse 1 angeformte Befestigungshülse 4 fest umschließen, halten diese auch die beiden Gehäuseschalen 26, 27 (Fig. 4) des Motorgehäuses 1 im Bereich der Befestigungshülse 4 zusammen.

Unabhängig von der zuvor beschriebenen Haltefunktion der Halbschalen 22, 23 kann es auch vorteilhaft sein, in der hier gezeigen und auch in den weiteren offenbarten Ausführungsformen anstelle der beiden Gehäuseschalen 26, 27 (Fig. 4) ein einteiliges, topfförmiges Motorgehäuse 1 (Fig. 1) vorzusehen.

Eine Außenfläche des Klemmrings 28 fluchtet etwa mit einer Außenfläche des Motorgehäuses 1 und des Griffgehäuses 3 (Fig. 1) und kann auch als Grifffläche für den Benutzer dienen. Hierzu kann eine entsprechende Oberflächenstrukturierung oder griffige Beschichtung der Außenfläche des Klemmrings 28 zweckmäßig sein.

Das hier nicht gezeigte, jedoch in Fig. 1 dargestellte Griffgehäuse 3 ist entsprechend der Darstellung nach Fig. 3 am äußeren Ringflansch 36 des Griffhalters 6 gehalten, verläuft aber in der Axialrichtung nur bis zum Klemmring 28. Dabei weisen beide Bauteile zumindest näherungsweise die gleiche Umfangskontur auf. Das Griffgehäuse 3 läuft mit seiner inneren Ringnut 37 (Fig. 3) um die Längsachse 29 drehbar auf dem hier gezeigten äußeren Ringflansch 36. Zur Verriegelung der gewählten Drehposition ist in der freien Stirnseite des Griffhalters 6 eine Anzahl von Kerben 45 eingeformt.

In den übrigen Merkmalen und Bezugszeichen stimmt das Ausführungsbeispiel nach den Fig. 4 und 5 mit dem nach den Fig. 1 bis 3 überein.

Die Fig. 6 und 7 zeigen eine Variante der Anordnung nach den Fig. 4 und 5, demnach eine Verschraubung der beiden Halbschalen 22, 23 miteinander vorgesehen ist. Der Explosionsdarstellung nach Fig. 6 ist zu entnehmen, daß die beiden Halbschalen 22, 23 rotationssymmetrisch zueinander aufgebaut sind und an ihren einander zugewandten Stirnflächen je einen Hohlzapfen 42 und eine Bohrung 43 aufweisen. Im montierten Zustand greift der jeweilige Hohlzapfen 42 in die gegenüberliegende Bohrung 43 ein. Tangential von außen: nach innen werden in die beiden Bohrungen 43 je eine Schraube 44 eingeführt und in den Hohlzapfen 42 eingedreht, wodurch eine feste Verbindung der beiden Halbschalen 22, 23 untereinander und mit dem Motorgehäuse 1 hergestellt ist.

Der Längsschnittdarstellung nach Fig. 7 ist noch zu entnehmen, daß neben der Stoßkante 14 im Spalt 13 zwischen dem Motorgehäuse 1 und dem Schwingungsdämpfer 2 noch eine weitere Stoßkante 15 vorgesehen ist, die einteilig und materialeinheitlich mit der Dämpfungshülse 5 des Schwingungsdämpfers 2 ausgeführt ist. Die Stoßkante 15 steht in radialer Richtung über die Kontur des Griffhalters 6 nach außen hervor und läuft außenseitig der zylindrischen Außenfläche 40 um den Griffhalter 6 herum. Mittels nicht dargestellter Öffnungen im Griffhalter 6, die vom Material der Stoßkante 15 und der Dämpfungshülse 5 ausgefüllt sind, ist die Stoßkante 15 einteilig mit der Dämpfungshülse 5 verbunden. In den übrigen Merkmalen und Bezugszeichen stimmt das Ausführungsbeispiel nach den Fig. 6 und 7 mit dem nach den Fig. 4 und 5 überein.

## Patentansprüche

1. Handwerkzeugmaschine mit einem Motorgehäuse (1) und einem separaten, am Motorgehäuse (1) mittels eines elastischen Schwingungsdämpfers (2) befestigten und formschlüssig daran gesicherten Griffgehäuse (3), wobei
der Schwingungsdämpfer (2) aus einer dem Motorgehäuse (1) zugeordneten Befestigungshülse (4), einer koaxial die Befestigungshülse (4) umgreifenden elastischen Dämpfungshülse (5) und einem ebenfalls koaxial die Befestigungshülse (4) und die Dämpfungshülse (5) umgreifenden, dem Griffgehäuse (3) zugeordneten Griffhalter (6) aufgebaut ist, wobei die im wesentlichen starre Baueinheit aus dem Griffhalter (6) und dem Griffgehäuse (3) formschlüssig mit Spiel direkt an der im wesentlichen starren Baueinheit aus der Befestigungshülse (4) und dem Motorgehäuse (1) gesichert ist,
**dadurch gekennzeichnet, daß** die Dämpfungshülse (5) und der Griffhalter (6) als 2-Komponenten-Spritzgußbauteil separat vom Griffgehäuse (3) ausgeführt sind.

2. Handwerkzeugmaschine nach Anspruch 1,
**dadurch gekennzeichnet, daß** das Griffgehäuse (3) in einer Axialrichtung (7) den Schwingungsdämpfer (2) in Richtung des Motorgehäuses (1) übergreift und mit Spiel direkt am Motorgehäuse (1) gesichert ist.

3. Handwerkzeugmaschine nach Anspruch 2,
**dadurch gekennzeichnet, daß** das Motorgehäuse (1) abseits der Befestigungshülse (4) eine radial nach außen offene Umfangsnut (8) aufweist, in die ein radial nach innen gerichteter Ringflansch (9) des Griffgehäuses (3) mit Spiel eingreift.

4. Handwerkzeugmaschine nach Anspruch 1,
**dadurch gekennzeichnet, daß** der Griffhalter (6) mindestens einen radial nach innen gerichteten Sicherungsvorsprung (10) aufweist, der mit Spiel in eine Sicherungsaufnahme (11) der Befestigungshülse (4) eingreift.

5. Handwerkzeugmaschine nach Anspruch 4,
**dadurch gekennzeichnet, daß** der Sicherungsvorsprung (10) gemeinsam mit einem radialen Dämpfungsabschnitt (12) der Dämpfungshülse (5) von außen nach innen in die Sicherungsaufnahme (11) hineingeführt ist, wobei der radiale Dämpfungsabschnitt (12) das Spiel zwischen dem Sicherungsvorsprung (10) und der Sicherungsaufnahme (11) ausfüllt.

6. Handwerkzeugmaschine nach Anspruch 4 oder 5,
**dadurch gekennzeichnet, daß** zwischen dem Griffhalter (6) und dem Motorgehäuse (1) in der Axialrichtung (7) ein insbesondere umlaufender Spalt (13) vorgesehen ist, aus dem eine Stoßkante (14) der Dämpfungshülse (5) radial über die Kontur des Griffhalters (6) und des Motorgehäuses (1) hervorsteht.

7. Handwerkzeugmaschine nach einem der Ansprüche 4 bis 6,
**dadurch gekennzeichnet, daß** eine über die Kontur des Griffhalters (6) hervorstehende, außenseitig des Griffhalters (6) angeordnete und insbesondere einteilig und materialeinheitlich mit der Dämpfungshülse (5) ausgeführte Stoßkante (15) vorgesehen ist.

8. Handwerkzeugmaschine nach einem der Ansprüche 1 bis 7,
**dadurch gekennzeichnet, daß** die Dämpfungshülse (5) einen axialen Dämpfungsabschnitt (16) aufweist, der in der Axialrichtung (7) zwischen einer Stirnfläche (17) des Griffhalters (6) und einer dem Motorgehäuse (1) zugeordneten Stirnfläche (18) liegt.

9. Handwerkzeugmaschine nach einem der Ansprüche 1 bis 8,
**dadurch gekennzeichnet, daß** die Dämpfungshülse (5) und die Befestigungshülse (4) insbesondere zusammen mit dem Motorgehäuse (1) einteilig als 2-Komponenten-Spritzgussbauteil ausgeführt sind.

10. Handwerkzeugmaschine nach Anspruch 9,
**dadurch gekennzeichnet, daß** die Dämpfungshülse (5), der Griffhalter (6) und die Befestigungshülse (4) einteilig als 2-Komponenten-Spritzgussbauteil ausgeführt sind, wobei einen Hülsenabschnitt (19) des Griffhalters (6) und die Befestigungshülse (4) in radialer Richtung beidseitig vom Material der Dämpfungshülse (5) umschlossen sind, und wobei der Hülsenabschnitt (19) und die Befestigungshülse (4) Durchbrüche (20, 21) aufweisen, die vom Material der Dämpfungshülse (5) ausgefüllt sind.

11. Handwerkzeugmaschine nach einem der Ansprüche 1 bis 10,
**dadurch gekennzeichnet, daß** die Baueinheit aus dem Griffhalter (6) und der Dämpfungshülse (5) in Form zweier fest miteinander verbundener Halbschalen (22, 23) ausgeführt ist.

12. Handwerkzeugmaschine nach Anspruch 11,
**dadurch gekennzeichnet, daß** eine Teilungsebene (24) der beiden Halbschalen (22, 23) bezogen auf die Axialrichtung (7) in einem Winkel, insbesondere in 90° zu einer Teilungsebene (25) von zwei Gehäuseschalen (26, 27) des Motorgehäuses (1) angeordnet ist.

13. Handwerkzeugmaschine nach Anspruch 11 oder 12,
**dadurch gekennzeichnet, daß** die beiden Halbschalen (22, 23) miteinander verschraubt sind.

14. Handwerkzeugmaschine nach Anspruch 11 oder 12,
**dadurch gekennzeichnet, daß** die beiden Halbschalen (22, 23) durch einen außen liegenden, umlaufenden Klemmring (28) miteinander verbunden sind.

15. Handwerkzeugmaschine nach einem der Ansprüche 1 bis 14,
**dadurch gekennzeichnet, daß** das Griffgehäuse (3) gegenüber dem Griffhalter (6) verdrehbar ist.

## Claims

1. Hand-held machine tool with a motor housing (1) and a separate handle housing (3) mounted on the motor housing (1) by means of an elastic vibration damper (2) and positively secured thereto, wherein the vibration damper (3) is constructed of a mounting sleeve (4) assigned to the motor housing (1), an elastic damping sleeve (5) coaxially enclosing the mounting sleeve (4) and a handle holder (6) coaxially enclosing the mounting sleeve (4) and the damping sleeve (5) and assigned to the handle housing (3), the essentially rigid assembly comprising the handle holder (6) and the handle housing (3) being positively secured with play to the essentially rigid assembly comprising the mounting sleeve (4) and the motor housing (1),
**characterised in that** the damping sleeve (5) and the handle holder (6) are produced separately from the handle housing (3) as a 2-component injection moulding.

2. Hand-held machine tool according to claim 1,
**characterised in that** the handle housing (3) overlaps the vibration damper (3) in an axial direction (7) towards the motor housing (1) and is with play directly secured to the motor housing (1).

3. Hand-held machine tool according to claim 2,
**characterised in that** the side of the motor housing (1) which is remote from the mounting sleeve (4) is provided with a circumferential groove (8) which is open radially outwards and which is engaged with play by a radially inward-oriented annular flange (9) of the handle housing (3).

4. Hand-held machine tool according to claim 1,
**characterised in that** the handle holder (6) comprises at least one radially inward-oriented securing projection (10) engaging with play a securing recess (11) of the mounting sleeve (4).

5. Hand-held machine tool according to claim 4,
**characterised in that** the securing projection (10) is, together with a radial damping section (12) of the damping sleeve (5), inserted into the securing recess (11) from the outside, the radial damping section (12) filling the clearance between the securing projection (10) and the securing recess (11).

6. Hand-held machine tool according to claim 4 or 5,
**characterised in that** an in particular continuous gap (13), from which an abutting edge (14) of the damping sleeve (5) projects radially beyond the contour of the handle holder (6) and the motor housing (1), is provided in the axial direction (7) between the handle holder (6) and the motor housing (1).

7. Hand-held machine tool according to any of claims 4 to 6,
**characterised in that** an abutting edge (15) projecting beyond the contour of the handle holder (6), located outside the handle holder (6) and in particular produced integral with and from the same material as the damping sleeve (5) is provided.

8. Hand-held machine tool according to any of claims 1 to 7,
**characterised in that** the damping sleeve (5) has an axial damping section (16) located in the axial direction (7) between an end face (17) of the handle holder (6) and an end face (18) assigned to the motor housing (1).

9. Hand-held machine tool according to any of claims 1 to 8,
**characterised in that** the damping sleeve (5) and the mounting sleeve (4) are, in particular together with the motor housing (1), produced as a single-piece 2-component injection moulding.

10. Hand-held machine tool according to claim 9,
**characterised in that** the damping sleeve (5), the handle holder (6) and the mounting sleeve (4) are produced as a single-piece 2-component injection moulding, wherein a sleeve section (19) of the handle holder (6) and the mounting sleeve (4) are enclosed by the material of the damping sleeve (5) on both sides in the radial direction, and wherein the sleeve section (19) and the mounting sleeve (4) have holes (20, 21) filled with the material of the damping sleeve (5).

11. Hand-held machine tool according to any of claims 1 to 10,
**characterised in that** the assembly comprising the handle holder (6) and the damping sleeve (5) are designed as two half-shells (22, 23) which are permanently joined together.

12. Hand-held machine tool according to claim 11,
**characterised in that** a joint face (24) of the two half-shells (22, 23) extends at an angle, in particular at right angles, relative to the axial direction (7) in relation to a joint face (25) of two half-shells (26, 27) of the motor housing (1).

13. Hand-held machine tool according to claim 11 or 12,
**characterised in that** the two half-shells (22, 23) are bolted to one another.

14. Hand-held machine tool according to claim 11 or 12,
**characterised in that** the two half-shells (22, 23) are joined to one another by an external, continuous clamping ring (28).

15. Hand-held machine tool according to any of claims 1 to 14,
**characterised in that** the handle housing (3) is rotatable relative to the handle holder (6).

## Revendications

1. Outil portable à moteur comportant une enveloppe de moteur (1) et une enveloppe de poignée (3) distincte, qui est fixée à l'enveloppe de moteur (1) à l'aide d'un amortisseur de vibrations élastique (2) et qui est bloquée par complémentarité de forme sur ladite enveloppe de moteur (1), l'amortisseur de vibrations (2) se composant d'un manchon de fixation (4) qui est associé à l'enveloppe de moteur (1), d'un manchon d'amortissement élastique (5) qui entoure coaxialement le manchon de fixation (4) et d'un support de poignée (6) qui entoure coaxialement, là aussi, le manchon de fixation (4) et le manchon d'amortissement (5) et qui est associé à l'enveloppe de poignée (3), et l'unité de construction globalement rigide composée du support de poignée (6) et de l'enveloppe de poignée (3) étant bloquée par complémentarité de forme, avec du jeu, directement sur l'unité de construction globalement rigide composée du manchon de fixation (4) et de l'enveloppe de moteur (1),
**caractérisé en ce que** le manchon d'amortissement (5) et le support de poignée (6) sont réalisés sous la forme d'une pièce moulée par injection à 2 composants, séparément de l'enveloppe de poignée (3).

2. Outil portable à moteur selon la revendication 1, **caractérisé en ce que** l'enveloppe de poignée (3), dans un sens axial (7), dépasse de l'amortisseur de vibrations (2) en direction de l'enveloppe de moteur (1) et est bloquée directement sur celle-ci avec du jeu.

3. Outil portable à moteur selon la revendication 2, **caractérisé en ce que** l'enveloppe de moteur (1) présente, à une certaine distance du manchon de fixation (4), une rainure périphérique (8) ouverte radialement vers l'extérieur, dans laquelle entre avec du jeu une collerette annulaire (9), dirigée radialement vers l'intérieur, de l'enveloppe de poignée (3).

4. Outil portable à moteur selon la revendication 1, **caractérisé en ce que** le support de poignée (6) présente au moins une saillie de blocage (10) qui est dirigée radialement vers l'intérieur et qui entre avec du jeu dans un logement de blocage (11) du manchon de fixation (4).

5. Outil portable à moteur selon la revendication 4, **caractérisé en ce que** la saillie de blocage (10), avec une partie d'amortissement radiale (12) du manchon d'amortissement (5), est introduite, de l'extérieur vers l'intérieur, dans le logement de blocage (11), la partie d'amortissement radiale (12) remplissant le jeu entre la saillie de blocage (10) et le logement de blocage (11).

6. Outil portable à moteur selon la revendication 4 ou 5, **caractérisé en ce qu'**il est prévu entre le support de poignée (6) et l'enveloppe de moteur (1), dans le sens axial (7), notamment sur tout le tour, un interstice (13) par lequel un rebord (14) du manchon d'amortissement (5) dépasse radialement du contour du support de poignée (6) et de l'enveloppe de moteur (1).

7. Outil portable à moteur selon l'une des revendications 4 à 6, **caractérisé en ce qu'**il est prévu un rebord (15) qui dépasse du contour du support de poignée (6), qui est disposé sur le côté extérieur dudit support de poignée (6) et qui est réalisé notamment d'une seule pièce et d'une seule matière avec le manchon d'amortissement (5).

8. Outil portable à moteur selon l'une des revendications 1 à 7, **caractérisé en ce que** le manchon d'amortissement (5) présente une partie d'amortissement axiale (16) qui se trouve dans le sens axial (7) entre une surface frontale (17) du support de poignée (6) et une surface frontale (18) associée à l'enveloppe de moteur (1).

9. Outil portable à moteur selon l'une des revendications 1 à 8, **caractérisé en ce que** le manchon d'amortissement (5) et le manchon de fixation (4) sont réalisés d'une seule pièce notamment avec l'enveloppe de moteur (1), sous la forme d'une pièce moulée par injection à 2 composants.

10. Outil portable à moteur selon la revendication 9, **caractérisé en ce que** le manchon d'amortissement (5), le support de poignée (6) et le manchon de fixation (4) sont réalisés d'une seule pièce sous la forme d'une pièce moulée par injection à 2 composants, une partie de manchon (19) du support de poignée (6) et le manchon de fixation (4) étant entourés des deux côtés, dans le sens radial, par la matière du manchon d'amortissement (5), et la partie de manchon (19) et le manchon de fixation (4) présentant des ouvertures (20, 21) qui sont remplies par la matière du manchon d'amortissement (5).

11. Outil portable à moteur selon l'une des revendications 1 à 10, **caractérisé en ce que** l'unité de construction composée du support de poignée (6) et du manchon d'amortissement (5) est réalisée sous la forme de deux demi-coques (22, 23) reliées solidement entre elles.

12. Outil portable à moteur selon la revendication 11, **caractérisé en ce qu'**un plan de séparation (24) des deux demi-coques (22, 23), par rapport au sens axial (7), est disposé suivant un certain angle, en particulier à 90°, par rapport à un plan de séparation (25) de deux coques (26, 27) de l'enveloppe de moteur (1).

13. Outil portable à moteur selon la revendication 11 ou 12, **caractérisé en ce que** les deux demi-coques (22, 23) sont reliées par vissage.

14. Outil portable à moteur selon la revendication 11 ou 12, **caractérisé en ce que** les deux demi-coques (22, 23) sont reliées entre elles par une bague de serrage circulaire (28) qui se trouve sur l'extérieur.

15. Outil portable à moteur selon l'une des revendications 1 à 14, **caractérisé en ce que** l'enveloppe de poignée (3) est apte à tourner par rapport au support de poignée (6).
